# FASCICULE DE BREVET EUROPEEN

(11) **EP 1 672 741 B1**
(45) Date de publication et mention de la délivrance du brevet: **08.08.2012**
(21) Numéro de dépôt: 04360109.5
(22) Date de dépôt: 17.12.2004
(51) Int. Cl.: H01H 1/58, H01R 4/48

(54) **Interrupteur modulaire**
Schaltermodul
Switch module

(43) Date de publication de la demande: 21.06.2006
(73) Titulaire: Berker GmbH & Co. KG, 58579 Schalksmühle (DE)
(72) Inventeur: Poli, Massimiliano, 25080 Brescia (IT); Paderno, Alberto, 25136 Brescia (IT); Barbero, Andrea, 25086 Rezzato (IT)
(74) Mandataire: Nuss, Pierre

(56) Documents cités:
- EP-A- 0 720 190
- DE-A1- 1 615 721
- DE-A1- 2 246 369
- DE-A1- 2 334 241
- FR-A- 2 587 165

## Description

La présente invention concerne le domaine des appareillages électriques, en particulier des interrupteurs modulaires destinés à être montés dans des goulottes de distribution électrique ou dans des boîtes d'encastrement, et a pour objet un tel interrupteur modulaire.

Les interrupteurs modulaires de ce type existant actuellement se présentent généralement sous forme d'appareillages pourvus d'un mécanisme de section carrée ou rectangulaire montés par clipage dans un support sous une plaque d'habillage de section correspondant à celle d'un module et comportant un actionneur de commande dudit mécanisme. Par les termes éléments modulaires sont désignés des éléments destinés à être montés dans des supports de section prédéfinie, le montage étant effectué suivant n'importe quelle orientation. Ces interrupteurs modulaires permettent de répondre correctement aux besoins habituels des utilisateurs lorsqu'ils sont mis en oeuvre sous forme de modules complets, c'est-à-dire leur mécanisme étant relié à une plaque d'habillage modulaire.

Cependant, la tendance actuelle consiste à mettre en oeuvre, en grand nombre, des interrupteurs modulaires dédiés, dont la largeur apparente, c'est-à-dire celle de l'habillage, correspond à un demi-module. Il en résulte que chaque interrupteur modulaire doit être muni d'un mécanisme complet, ce qui entraîne un problème de largeur dudit mécanisme. En effet, pour des raisons de montage de l'appareillage dans une goulotte ou dans une boîte d'encastrement, le mécanisme présente des dimensions réduites par rapport à la plaque d'habillage, du fait de la présence de ses pattes de fixation élastique, de sorte qu'une réalisation par demi-module, qui entraîne les mêmes réductions dimensionnelles, nécessite une construction très compacte du mécanisme.

Or, les mécanismes actuels sont tous pourvus réglementairement de trois connexions, dont les bornes nécessitent un encombrement minimal incompressible. Ce problème se pose de manière accrue en présence de bornes à connexion rapide, dont l'encombrement est déterminé par les dimensions normalisées des orifices d'introduction des fils dans les bornes de connexion.

Par ailleurs, on connaît, par FR-A-2 587 165, un interrupteur modulaire de faible largeur mettant en oeuvre des bornes de connexion, dont deux sont alignées suivant leur axe longitudinal. D'après ce document, ces deux bornes alignées sont pourvues d'un mécanisme unique d'actionnement des moyens de blocage.

Il en résulte une impossibilité d'un déblocage et d'une déconnexion individuels de ces bornes et donc un risque pour l'opérateur lors de ces opérations. Celles-ci doivent en effet être réalisées sans qu'il y ait une possibilité que les extrémités des conducteurs correspondants puissent se toucher.

La présente invention a pour but de pallier ces inconvénients en proposant un interrupteur modulaire pouvant être intégré dans une goulotte ou dans une boîte d'encastrement, tout en satisfaisant aux normes en vigueur.

A cet effet, l'interrupteur modulaire conforme à l'invention, qui est essentiellement constitué par une plaque d'habillage munie d'un actionneur et par un mécanisme pourvu de bornes à connexion rapide, est caractérisé en ce qu'une des bornes à connexion rapide du mécanisme est disposée sur ce dernier avec un déport vers la partie centrale du mécanisme par rapport aux extrémités de ce dernier et avec un chevauchement en largeur de cette borne déportée avec les deux autres bornes prévues chacune à une extrémité du mécanisme un élément de transfert de mouvement permettant l'actionnement individuel de la borne déportée.

L'invention sera mieux comprise, grâce à la description ci-après, qui se rapporte à un mode de réalisation préféré, donné à titre d'exemple non limitatif, et expliqué avec référence au dessin schématique annexé, dans lequel :
la figure 1 est une vue en perspective par le bas d'un interrupteur modulaire conforme à l'invention ;
la figure 2 est une vue en perspective par dessous de l'interrupteur avec le mécanisme ouvert ;
la figure 3 est une vue en élévation latérale et en coupe de l'interrupteur au niveau de la borne de connexion déportée, et
la figure 4 est une vue en perspective du contact de la borne de connexion déportée et de son moyen d'actionnement.

La figure 1 des dessins annexés représente un interrupteur modulaire, qui est essentiellement constitué par une plaque d'habillage 1 munie d'un actionneur 2 et par un mécanisme 3 pourvu de bornes 4 à 6 à connexion rapide, dont le moyen de blocage des conducteurs est actionné par l'intermédiaire d'un dispositif d'actionnement à levier 4' à 6' ou dispositif d'actionnement analogue.

Conformément à l'invention et comme le montrent plus particulièrement les figures 1 et 2 des dessins annexés, une des bornes à connexion rapide 5, du mécanisme 3 est disposée sur ce dernier avec un déport vers la partie centrale du mécanisme 3 par rapport aux extrémités de ce dernier et avec un chevauchement en largeur de cette borne déportée 5 avec les deux autres bornes 4 et 6 prévues chacune à une extrémité du mécanisme 3. Ainsi, comme il ressort des dessins susvisés, la borne 5 est déplacée sensiblement entre les bornes 4 et 6 et est décalée dans le sens de la largeur du mécanisme 3 en chevauchant partiellement l'encombrement en largeur des bornes 4 et 6. Ce mode de réalisation permet donc d'obtenir un encombrement total en largeur des bornes 4 à 6 qui est inférieur à la somme de l'encombrement de deux bornes individuelles 4 et 5 ou 5 et 6, de sorte que le mécanisme 3 peut présenter une largeur inférieure à celle qu'il aurait si deux bornes étaient disposées côte-à-côte à une extrémité.

Selon une caractéristique de l'invention, et comme le montrent les figures 2 à 4 des dessins annexés, le dispositif 5' d'actionnement du moyen de blocage du conducteur serré dans la borne à connexion rapide 5 déportée agit sur ledit moyen de blocage par l'intermédiaire d'un élément 7 de transfert de mouvement, guidé dans le mécanisme 3, s'appuyant par une extrémité sur le moyen de blocage du conducteur de la borne 5 et en contact par l'extrémité opposée avec le dispositif d'actionnement 5'. Ainsi, pour réaliser un déblocage d'un conducteur serré dans la borne 5, il suffit d'appuyer sur le dispositif 5' de manière à déplacer l'élément 7 de transfert de mouvement qui effectue alors l'actionnement du moyen de blocage dans le sens du déblocage.

Grâce à l'invention, il est possible de réaliser des interrupteurs modulaires d'une largeur égale à un demi-module, à monter dans des goulottes ou dans des boîtes d'encastrement et s'adaptant facilement à un tel montage, leur mécanisme présentant une largeur réduite de manière optimale du fait du déplacement ou déport de l'une des bornes de connexion dans un espace situé entre deux bornes de connexion placées près des extrémités, ladite borne déportée étant partiellement en chevauchement avec les deux autres bornes dans l'espace intermédiaire entre celles-ci.

L'élément de transfert de mouvement interposé entre l'actionneur 5' et le moyen de blocage du conducteur de la borne elle-même permet l'actionnement de ce moyen de manière usuelle par l'intermédiaire du dispositif 5' monté sur l'extrémité du mécanisme, ce sans entraver le déport de la borne 5 elle-même.

Bien entendu, l'invention n'est pas limitée au mode de réalisation décrit et représenté aux dessins annexés. Des modifications restent possibles, notamment du point de vue de la constitution des divers éléments sans sortir pour autant du domaine de protection défini par les revendications.

## Revendications

1. Interrupteur modulaire dédié, d'une largeur égale à un demimodule, essentiellement constitué par une plaque d'habillage (1) munie d'un actionneur (2) et par un mécanisme (3) pourvu de bornes (4 à 6) à connexion rapide, dont le moyen de blocage des conducteurs est actionné par l'intermédiaire d'un dispositif d'actionnement à levier (4' à 6') ou dispositif d'actionnement analogue, **caractérisé en ce qu'**une des bornes à connexion rapide (5) du mécanisme (3) est disposée sur ce dernier avec un déport vers la partie centrale du mécanisme (3) par rapport aux extrémités de ce dernier et avec un chevauchement en largeur de cette borne déportée (5) avec les deux autres bornes (4 et 6) prévues chacune à une extrémité du mécanisme (3), un élément de transfert de mouvement permettant l'actionnement individuel de la borne déportée (5).

2. Interrupteur modulaire, suivant la revendication 1, **caractérisé en ce que** le dispositif (5') d'actionnement du moyen de blocage du conducteur serré dans la borne à connexion rapide (5) déportée agit sur ledit moyen de blocage par l'intermédiaire d'un élément (7) de transfert de mouvement, guidé dans le mécanisme (3), s'appuyant par une extrémité sur le moyen de blocage du conducteur de la borne (5) et en contact par l'extrémité opposée avec le dispositif d'actionnement (5').

## Claims

1. Dedicated modular switch, of half-module width, essentially constituted by a cover plate (1) provided with an actuator (2) and by a mechanism (3) provided with quick-connection terminals (4 to 6), the conductor immobilizing means whereof are actuated by a lever-type actuator device (4' to 6') or an analogous actuator device, **characterized in that** one quick-connection terminal (5) of the mechanism (3) is disposed thereon with an offset toward the central portion of the mechanism (3) relative to the ends thereof and a widthwise overlap of this offset terminal (5) with the other two terminals (4 and 6) each of which is provided at one end of the mechanism (3), a movement transfer element enabling individual actuation of the offset terminal (5).

2. Modular switch according to Claim 1, **characterized in that** the device (5') for actuating the means for immobilizing the conductor clamped in the offset quick-connection terminal (5) operates on said immobilizing means via a movement transfer element (7) guided in the mechanism (3), pressing at one end on the conductor immobilizing means of the terminal (5), and in contact at the opposite end with the actuator device (5').

## Patentansprüche

1. Schaltermodul ausgelegt mit einer Breite gleich einer Bauteilhälfte, bestehend im Wesentlichen aus einer Verkleidungsplatte (1), die mit einem Betätigungselement (2) versehen ist, und aus einem Mechanismus (3), der mit Klemmen (4 bis 6) zur schnellen Verbindung ausgestattet ist, wobei das Blockierungsmittel der Leiter mittels einer Hebelbetätigungsvorrichtung (4' bis 6') oder einer analogen Betätigungsvorrichtung betätigt wird, **dadurch gekennzeichnet, dass** eine der Klemmen zur schnellen Verbindung (5) des Mechanismus (3) bezüglich der Enden des Mechanismus mit einem Versatz in Richtung des Mittelteils des Mechanismus (3) und in der Breite der verschobenen Klemme mit einer Überlappung mit den beiden anderen Klemmen (4 und 6), die jeweils an einem Ende des Mechanismus (3) vorgesehen sind, auf dem Mechanismus (3) angeordnet ist, wobei ein Element zur Übertragung der Bewegung die individuelle Betätigung der verschobenen Klemme (5) ermöglicht.

2. Schaltermodul nach Anspruch 1, **dadurch gekennzeichnet, dass** die Vorrichtung (5') zum Betätigen des Blockierungsmittels des Leiters, der in der verschobenen Klemme zur schnellen Verbindung (5) eingeklemmt ist, auf das Blockierungsmittel mittels eines Elements (7) zur Übertragung der Bewegung, das in dem Mechanismus (3) geführt ist, wirkt, wobei dieses Element (7) sich mit einem Ende auf das Blockierungsmittel des Leiters der Klemme (5) stützt und mit dem entgegengesetzt liegenden Ende mit dem Betätigungsmittel (5') in Kontakt steht.
